# EUROPÄISCHE PATENTSCHRIFT

(11) **EP 0 254 831 B1**
(45) Veröffentlichungstag und Bekanntmachung des Hinweises auf die Patenterteilung: **01.08.1990**
(21) Anmeldenummer: 87107178.3
(22) Anmeldetag: 18.05.1987
(51) Int. Cl.: C10B 25/16

(54) **Koksofentür**
Coke oven door
Porte de four à coke

(30) Priorität: 30.07.1986 DE 3625808
(43) Veröffentlichungstag der Anmeldung: 03.02.1988
(73) Patentinhaber: Krupp Koppers GmbH, 45143 Essen (DE)
(72) Erfinder: Schlösser, Rainer, D-4300 Essen 1 (DE)

(56) Entgegenhaltungen:
- DE-A- 3 044 703
- DE-A- 3 131 157
- FR-A- 2 511 023

## Beschreibung

Die Erfindung betrifft eine Koksofentür mit einer Membrandichtung, deren Dichtleiste mittels am Türkörper befestigter Andruckelemente am Kammerrahmen zur Anlage kommt, wobei die Andruckelemente jeweils aus einem Gehäuse mit darin angeordneter einstellbarer Feder und einem von der Feder belasteten, auf die Dichtleiste einwirkenden Andruckstück bestehen und wobei mehrere Andruckelemente eine Verstelleinheit bilden können (DE-A-3131157).

Bei den bekannten Koksofentüren sind die Gehäuse der Andruckelemente entweder direkt am Türkörper angegossen oder aber am Türkörper angeschraubt. Im beiden Fällen sind die Gehäuse somit in ihrer Lage zum Türkörper unveränderlich. Zur Einstellung der erforderlichen, auf die Dichtleiste einwirkenden Kraft ist daher ein Gewindestopfen erforderlich, der in das der Dichtleiste abgewandte Ende des Gehäuses eingesetzt ist.

Bei angegossenen Gehäusen müssen heirzu am Umfang des Türkörpers zahlreiche Bohrungen (beispielsweise ca. 80 Bohrungen bei einer Tür von 6 m Höhe) ausgeführt und mit Innengewinde für die Gewindestopfen versehen werden. Es sind ferner diese Gewindestopfen mit entsprechendem Außengewinde zu fertigen.

Bei am Türkörper angeschraubten Gehäusen ist es erforderlich, den Türkörper an den betreffenden Außenbereichen entsprechend zu bearbeiten und dort mit Gewindelöchern zur Befestigung der separat gefertigten Gehäuse der Andruckelemente zu versehen.

Beide Ausführungsformen der bekannten Koksofentüren bedingen somit einen sehr großen Fertigungs- und Bearbeitungsaufwand für eine funktionsgerechte Anordnung der Andruckelemente.

Der Erfindung liegt daher die Aufgabe zugrund, eine Koksofentür der eingangs beschriebenen Gattung zu schaffen, bei der eine Bearbeitung des Türkörpers für die Anbringung der Andruckelemente und die fertigungsintensiven Gewindestopfen in den Andruckelementen entfallen können.

Zur Lösung dieser Aufgabe wird eine Koksofentür vorgeschlagen, die dadurch gekennzeichnet ist, daß der Türkörper auf seinem Umfang angegossene Nocken mit darin befindlichen roh gegossenen Durchgangslöcher, aufweist, in die Gewindebolzen eingesetzt und darin verschraubt sind, wobei zwei oder mehr Gewindebolzen durch einen von diesen durchsetzten Steg miteinander verbunden sind, an dem die Gehäuse von einem oder mehreren Andruckelementen befestigt sind.

Nach einem weiteren Merkmal der Erfindung sind an den Gewindebolzen jeweils Kontermuttern zur Einstellung und zur Sicherung der Lage des Steges mit den Gehäusen der Andruckelemente und damit der gewünschten, auf die Dichtleiste mittels der in den Gehäusen angeordneten Federn einwirkenden Kraft vorgesehen.

Die Erfindung wird im folgenden anhand der Zeichnungen näher erläutert, die ein beispielsweise Ausführungsform darstellen.

Es zeigen:
Fig. 1 den Querschnitt der Koksofentür und
Fig. 2 eine teileweise Seitenansicht.

Mit 1 ist der roh gegossene Türkörper bezeichnet, der auf seinem Umfang eine Vielzahl angegossener Nocken 2 aufweist. Diese Nocken besitzen jeweils ein roh gegossenes Durchgangsloch 3, in das ein Gewindebolzen 4 eingesetzt und mittels Muttern 5 und 6 dort verschraubt ist. Der Gewindebolzen 4 durchsetzt ferner einen Steg 7, dessen Lage durch Kontermuttern 8 und 9 gesichert ist.

Wie aus Fig. 2 ersichtlich, wird bei der dort gewählten Anordnung der Steg 7 von zwei benachbarten Gewindebolzen 4 gehalten. Mit dem Steg 7 sind in diesem Falle drei Gehäuse 10 der als Ganzes mit 11 bezeichneten Andruckelemente fest, beispielsweise durch Schweißen, verbunden. In jedes Gehäuse 10 ist eine Feder 12 eingesetzt, die über ein Andruckstück 13 auf die Dichtleiste 14 einwirkt und diese damit am Kammerrahmen 15 dichtend zur Anlage bringt. Die Dichtleiste 14 selbst ist mit der Membrane 16 verbunden, die ihrerseits in hier nicht dargestellter Weise am Türkörper 1 punktweise befestigt ist.

Bei der erfindungsgemäßen Konkofentür läßt sich durch Verstellen des Steges 7 an den Gewindebolzen 4 die gewünschte Kraft, die an der Dichtleiste 14 angreift, einstellen und mittels der Kontermuttern 8 und 9 sichern. Ebenso läßt sich eine während des Betriebes gegebenenfalls erforderlich werdende Neueinstellung in einfacher Weise durchführen.

Die bei den bekannten Türen notwendigen Gewindestopfen entfallen durch die erfindungsgemäße Ausbildung, wodurch die Andruckelemente weniger aufwendig werden. Eine Bearbeitung des Türkörpers zwecks Befestigung der Andruckelemente kommt ebenfalls völlig in Fortfall, da die Verbindung ausschließlich mittels der roh gegossenen Durchgangslöcher 3 in den Nokken 2 erfolgt. Im Ergebnis bedeutet dies eine beträchtliche Vereinfachung und damit Kostenreduzierung für die Koksofentür.

Die Anordnung gemäß Fig. 2, bei der zwei Gewindebolzen 4 drei Andruckelenten zugeordnet sind, stellt eine sehr vorteilhafte Ausführung dar. Wie ohne weiteres hieraus ersichtlich, wird damit eine Reduzierung der Befestigungspunkte der Andruckelemente am Türkörper erreicht. Selbstverständlich sind beliebige ander Anordnungen, d.h. andere zahlenmäßige Zuordnungen von Gewindebolzen zu Andruckelementen mit ähnlichen positiven Auswirkungen realisierbar.

## Patentansprüche

1. Koksofentür mit einer Membrandichtung, deren Dichtleiste mittels am Türkörper befestigter Andruckelemente am Kammerrahmen zur Anlage kommt, wobei die Andruckelemente jeweils aus einem Gehäuse mit darin angeordneter einstellbarer Feder und einem von der Feder belasteten, auf die Dichtleiste einwirkenden Andruckstück bestehen und wobei mehrere Andruckelement eine Verstelleinheit bilden können, dadurch gekennzeichnet, daß der Türkörper (1) auf seinem Umfang angegossene Nocken (2) mit darin befindlichen roh gegossenen Durchgangslöchern (3) aufweist, in die Gewindebolzen (4) eingesetzt und darin verschraubt sind, wobei zwei oder mehr Gewindebolzen (4) durch einen von diesen durchsetzten Steg (7) miteinander verbunden sind, an dem die Gehäuse (10) von einem oder mehreren Andruckelementen (11) befestigt sind.

2. Koksofentür nach Anspruch 1, dadurch gekennzeichnet, daß an den Gewindebolzen (4) jeweils Kontermuttern (8, 9) zur Einstellung und zur Sicherung der Lage des Steges (7) mit den Gehäusen (10) der Andruckelemente (11) und damit der gewünschten, auf die Dichtleiste (14) mittels der in den Gehäusen (10) angeordneten Ferdern (12) einwirkenden Kraft vorgesehen sind.

## Revendications

1. Porte de four à coke avec un joint de diaphragme dont le profilé d'étanchéité vient porter sur le cadre de la chambre au moyen d'éléments d'application fixés sur le corps de la porte, tandis que les éléments d'application sont composés chacun d'une carcasse avec, monté à l'intérieur, un ressort réglable et d'un organe de pression placé sous l'action du ressort et agissant sur le profile d'étanchéité, étant entendu que plusieurs éléments d'application peuvent constituer une unité de positionnement, caractérisée par le fait que le corps (1) de la porte présente des bossages (2) qui sont montés à même son pourtour et comportent des trous (3) traversants venus bruts de moulage, dans lesquels des boulons filetés (4) sont engagés et vissés, tandis que deux boulons filetés (4) ou davantage sont reliés entre eux par une barrette (7) que traversent lesdits boulons filetés et sur laquelle sont fixés les caracasses (10) d'un ou de plusieurs éléments (11) d'application.

2. Porte de four à coke suivant la revendication 1, caractérisée par le fait qu'il est prévu sur chacun des boulons filetés (4) des contre-écrous (8, 9) pour régler et bloquer la position de la barrette (7) avec les carcasses (10) des éléments (11) d'application et, partant, la force désirée devant agir sur le profilé (14) d'étanchéité au moyen des ressorts (12) montés à l'intérieur des carcasses (10).

## Claims

1. Coke-oven door having a diaphragm seal whose sealing strip, by means of pressure elements fixed to the door body, comes to bear against the chamber frame, in which arrangement the pressure elements each consist of a housing, having an adjustable spring arranged therein, and a pressure piece loaded by the spring and acting on the sealing strip, and a plurality of pressure elements can form an adjusting unit, characterized in that the door body (1) has lugs (2) which are integrally cast on its periphery and have located therein rough-cast through-holes (3) into which threaded bolts (4) are inserted and screwed therein, two or more threaded bolts (4) being connected to one another by a web (7) through which these threaded bolts (4) pass and to which the housings (10) of one or more pressure elements (11) are fixed.

2. Coke-oven door according to Claim 1, characterized in that lock nuts (8, 9) are provided on each of the threaded bolts (4) for setting and securing the position of the web (7), having the housings (10) of the pressure elements (11), and thus of the desired force acting on the sealing strip (14) by means of the springs (12) arranged in the housings (10).
